# EUROPÄISCHE PATENTSCHRIFT

(11) **EP 1 728 646 B1**
(45) Veröffentlichungstag und Bekanntmachung des Hinweises auf die Patenterteilung: **19.11.2008**
(21) Anmeldenummer: 05011979.1
(22) Anmeldetag: 03.06.2005
(51) Int. Cl.: B42C 9/00, B65B 51/02, B05B 15/08, B05C 5/02

(54) **Verfahren, Vorrichtung und Maschine zum Aufbringen von fliessfähigem Leim**
Method, apparatus and machine for applying flowable gue
Procédé, dispositif et machine à déposer de la colle fluide

(43) Veröffentlichungstag der Anmeldung: 06.12.2006
(73) Patentinhaber: Robatech AG, 5630 Muri (CH)
(72) Erfinder: Buda, Andreas, 8052 Zürich (CH); Felix, Hanspeter, 4802 Strengelbach (CH)
(74) Vertreter: OK pat AG

(56) Entgegenhaltungen:
- EP-A- 0 820 931
- EP-A- 0 933 134
- US-A- 4 561 592
- US-A- 6 123 268

## Beschreibung

### Gebiet der Erfindung

Es geht um eine Maschine, eine Vorrichtung und ein Verfahren zum Klebstoffauftrag in mindestens zwei parallelen Bahnen.

### Hintergrund der Erfindung, Stand der Technik

Beim Verarbeiten von Druckerzeugnissen, aber auch in anderen Bereichen besteht der Bedarf zwei oder mehr parallele Leimraupen aufzutragen, um zum Beispiel einen Buchdeckel oder dergleichen ankleben zu können.

Im Druckbereich spricht man von der sogenannten Seitenbeleimung, die typischerweise aus je zwei parallel zu einander verlaufenden Leimraupen auf jeder Seite eines bereits gebundenen Buchblocks besteht. Diese Leimraupen verlaufen entlang des gebundenen Buchrückens auf der Vorder- und Rückseite des Buchblocks. Nach dem Auftragen der Seitenbeleimung wird dann der Buchrücken, oder ein anderer Einband um den mit Seitenbeleimung versehenen Buchrücken gelegt und angepresst.

Die EP 0 820 931 A1, auf der die zweiteilige Form der Ansprüche 1 und 13 beruht, offenbart eine Falt- und Klebemaschine, bei der einem Flexibilitäts- und Vielseitigkeitserfordernis insofern genügt wird, als vor vier fix installierte Düsen oder vielmehr Zerstäuber für den Klebstoff eine Blende geschoben werden kann. Es liegt nahe, die Blende mit unterschiedlich ausgestalteten Ausnehmungen auszustatten und auf diese Weise einen Einfluss auf die Applikation des Klebstoffs zu nehmen. Eine laufende Anpassung während eines Arbeitsgangs ist jedoch nicht offenbart. Die Blende ist vielmehr nur bei einer Demontage der sie tragenden Lagerstange auswechselbar.

Eines der Probleme liegt darin, dass eine Maschine zum Aufbringen der Seitenbeleimung möglichst flexibel einsetzbar sein sollte, damit sie schnell und problemlos an den jeweiligen Druckauftrag angepasst werden kann. Das setzt voraus, dass einerseits der Abstand zwischen den Leimraupen einstellbar sein muss und dass andererseits eine solche Maschine auch an die Dicke des jeweils zu verleimenden Buches anpassbar sein sollte.

Bei bisherigen Seitenbeleimungsmaschinen kommen Walzen zum Einsatz, die durch ein Leimbecken geführt werden, um dann den notwendigen Leimauftrag auf dem Buchblock vorzunehmen. Dieser Ansatz ist besonders bei PUR-basierten Klebstoffen aufwendig, da PUR relativ schnell an Luft härtet. Ausserdem kann die Umrüstung einer solchen Maschine relativ aufwendig sein. Die konventionell arbeitenden Maschinen sind auch problematisch wenn es darum geht Leimraupen mit einem Abstand von weniger als 10mm aufzubringen.

Es stellt sich daher die Aufgabe eine Vorrichtung und eine auf einer solchen Vorrichtung basierende Maschine bereit zu stellen, die ein einfaches und flexibles Aufbringen von mindestens zwei parallel zueinander verlaufenden Leimraupen ermöglicht.

Ausserdem soll ein entsprechendes Verfahren bereit gestellt werden.

Es wird dabei als besonders wichtig angesehen, dass eine präzise Verstellbarkeit des Leimraupenabstands zwischen 0 und 10mm möglich ist. Ausserdem muss der Leimauftrag homogen und reproduzierbar möglich sein. Auch ist wichtig, dass die Vorrichtungen und Maschinen zum Verarbeiten von PUR-basiertem Leim oder Hotmelt geeignet sind.

### Zusammenfassung der Erfindung

Die Aufgabe wird gelöst durch eine Vorrichtung nach Anspruch 1, eine Maschine nach Anspruch 9 und ein Verfahren nach Anspruch 13.

In den Unteransprüchen sind weitere vorteilhafte Ausgestaltungsformen der Erfindung aufgeführt.

Es wird als ein wesentlicher Vorteil der Erfindung angesehen, dass durch die spezielle Ausgestaltung der Vorrichtung eine stufenlose und sehr präzise Verstellbarkeit zwischen 0 und 10mm möglich ist.

Die Erfindung eignet sich besonders für den Leimauftrag mit variablem Raupenabstand. Der Abstand kann sehr einfach und genau verstellt werden.

Weitere Vorteile der Erfindung ergeben sich aus den Figuren und der anschliessenden Beschreibung.

### Abbildungen

Im Folgenden werden weitere Einzelheiten und Vorteile der Erfindung anhand von Ausführungsbeispielen und teilweise mit Bezug auf die Zeichnung ausführlich beschrieben. Alle Figuren sind schematisiert und nicht maßstäblich, und entsprechende konstruktive Elemente sind in den verschiedenen Figuren mit gleichen Bezugszeichen versehen, auch wenn sie im Einzelnen unterschiedlich gestaltet sind. Es zeigen:
- **Fig. 1**: eine erste Ausführungsform der Erfindung in einer perspektivischen Darstellung;
- **Fig. 2**: die erste Ausführungsform der Erfindung in einer seitlichen Darstellung;
- **Fig. 3A**: eine schematische Schnittdarstellung eines Buchblocks mit Einband;
- **Fig. 3B**: eine Ausschnittsvergrösserung der Abbildung 3A;
- **Fig. 4A**: ein Teil einer weiteren Vorrichtung der Erfindung in einer seitlichen Darstellung;
- **Fig. 4B**: ein Teil der weiteren Vorrichtung nach Fig. 4A in einer seitlichen Darstellung, wobei die Vorrichtung geschwenkt wurde;
- **Fig. 5**: ein Teil einer weiteren Vorrichtung der Erfindung in einer seitlichen Darstellung;
- **Fig. 6**: eine schematische Seitenansicht einer ersten Maschine der Erfindung mit zwei Vorrichtungen und einem mit Seitenbeleimung zu versehenden Buchblock;
- **Fig. 7**: eine Ausführungsform einer zweiten Maschine der Erfindung mit zwei Vorrichtungen in einer perspektivischen Darstellung.

### Detaillierte Beschreibung der Ausführungsbeispiele

Die Erfindung betrifft eine Vorrichtung und Maschinen mit mindestens einer solchen Vorrichtung zur Verwendung bei dem Auftragen von zwei oder mehr parallel zueinander verlaufender Leimbahnen, die auch als Leimraupen bezeichnet werden.

In den Figuren 1 und 2 ist eine erste erfindungsgemässe Vorrichtung 10 gezeigt. Die Vorrichtung 10 ist Teil einer Maschine, die in diesen Figuren nicht gezeigt ist. Sie dient im gezeigten Beispiel zum Aufbringen von fliessfähigem Leim in zwei im Wesentlichen parallel verlaufenden Bahnen 23 oder 24 auf ein Objekt 20, wie anhand der Figuren 3A und 3B illustriert.

Die Vorrichtung 10 umfasst gemäss Erfindung zwei Düsen 11.1, 11.2 und eine Aufhängung an der die beiden Düsen 11.1, 11.2 mechanisch so befestigt und zueinander angeordnet sind, dass ihr gegenseitiger Abstand A fest vorgegeben ist, wie in Fig. 2 ersichtlich. Die Aufhängung kann mehrere Elemente 14.1 bis 14.5 umfassen. Weiterhin ist ein Lagerblock 15 oder dergleichen vorgesehen.

Es ist ein bogenförmiges Zahnsegment 12 vorgesehen, das mit den Elementen 14.1 und 14.2 der Aufhängung verbunden ist. Ein Ritzel 13 greift in das Zahnsegment 12 ein. Dabei sind das Zahnsegment 12 und das Ritzel 13 so zueinander angeordnet und dimensioniert, dass eine Rotation des Ritzels 13 um eine Ritzelachse R1 in eine Rotation des Zahnsegments 12 um eine Rotationsachse R2 umgesetzt wird. Dabei bewegt sich auch die Aufhängung um die Rotationsachse R2.

Es ist ein Vorteil der Ausführungsformen, bei denen die Rotationsachse R2 durch eine der Düsen hindurch verläuft (siehe zum Beispiel Fig. 6), dass der Abstand zwischen dem Buchrücken 22 und der ersten Düse stets konstant bleibt.

In den Figuren 3A und 3B sind weitere Details des erfindungsgemässen Prinzips zu erkennen. Fig. 3A zeigt eine Seitenansicht eines Buchblocks 20 mit einem Einband (Buchdeckel 21). Der mit L bezeichnete Bereich ist in Fig. 3B vergrössert dargestellt. Fig. 3B zeigt einen Zustand nach dem Aufbringen je zweier parallel verlaufender Leimraupen 23 und 24 auf beiden Seiten des Buchblocks 20. Das Bezugszeichen 22 bezeichnet den Buchrücken. Der Abstand zwischen den Leimraupen 23 ist mit A1 und der Abstand zwischen den Leimraupen 24 ist mit A2 bezeichnet. A1 kann ungleich A2 sein. Ausserdem kann der Abstand zwischen Buchrücken 22 und der ersten Leimraupe auf jeder Seite separat eingestellt werden.

Durch das Schwenken der Aufhängung kann der Abstand A1 oder A2 zwischen den parallel verlaufenden Bahnen 23 oder 24 eingestellt werden, wie im Folgenden unter Bezugnahme auf die Figuren 4A und 4B beschrieben wird.

In einer bevorzugten Ausführungsform können die Düsen in einer Nulllage (Winkel W = Null) so angesteuert werden, dass beide Düsen abwechselnd Leim abgeben. Dadurch werden beide Düsen gleichmässiger beansprucht. In dieser Nulllage (W = 0) wird übrigens nur eine Leimraupe abgegeben, da beide Düsen in Bewegungsrichtung B gesehen hintereinander liegen.

In den Figuren 4A und 4B ist ein Teil der als Aufhängung bezeichneten Elemente 14.1, 14.3, 14.4 und 14.5 der Vorrichtung 10 gezeigt. Ausserdem sind die beiden Düsen 11.1, 11.2 zu erkennen. In Fig. 4A ist ein Zustand gezeigt, bei dem die Aufhängung nicht geschwenkt wurde und sich beide Düsen 11.1, 11.2 daher in horizontaler Lage befinden (W = 0). Wenn nun Druck angelegt wird, so tritt aus einer der beiden Düsen 11.1, 11.2 Leim aus. In Fig. 4A ist daher nur eine Leimraupen 23 angedeutet. Der Pfeil B in den Figuren 4A und 4B zeigt die Richtung der Relativbewegung zwischen Vorrichtung 10 und einem Objekt 20. Die Leimraupen 23 erstrecken sich parallel zu der Bewegungsrichtung B.

Wird nun die Aufhängung samt Düsen 11.1, 11.2 gegen den Uhrzeigersinn gedreht (Winkel W ≠ 0), so ergibt sich zum Beispiel die in Fig. 4B gezeigte Einstellung. Wenn nun Druck angelegt wird, so tritt aus beiden Düsen 11.1, 11.2 gleichzeitig Leim aus. In Fig. 4B sind zwei parallel zueinander verlaufende Leimraupen 23 angedeutet. Die Leimraupen 23 erstrecken sich parallel zu der Bewegungsrichtung B. Da aber die beiden Düsen 11.1, 11.2 in Bezug zur Bewegungsrichtung B versetzt sind, ergeben sich parallel zueinander verlaufende Leimraupen 23, die mit einem Versatz B1 beginnen, wie in Fig. 4B angedeutet. Der Abstand zwischen den beiden Leimraupen 23 wird mit A1 bezeichnet.

In einer besonders bevorzugten Ausführungsform wird dieser Versatz B1 ausgeglichen, indem der Leimaustritt aus den beiden Düsen 11.1, 11.2 so gesteuert wird, dass die Düse 11.1 etwas später beginnt Leim abzugeben als die Düse 11.2. D.h., der räumliche Versatz B1 wird vorzugsweise durch einen entsprechenden zeitlichen Versatz eliminiert (d.h., B1 = 0) oder reduziert. Diese Variante ist in Fig. 5 angedeutet.

In der Fig. 6 sind Teile einer erfindungsgemässen Maschine 30 gezeigt. Die Maschine 30 umfasst im gezeigten Beispiel zwei Vorrichtungen 10.1 und 10.2, die ähnlich oder gleich wie in den Figuren 1 und 2 ausgeführt sein können. Fig. 6 ist eine stark schematisierte Abbildung in der man die beiden Vorrichtungen 10.1, 10.2 und das Objekt 20 (ein Buchblock ohne Buchdeckel oder Einband) erkennen kann. Die relative Bewegung des Objekts 20 in Bezug zu den Vorrichtungen 10.1, 10.2 verläuft senkrecht zur Zeichnungsebene und ist durch B angedeutet. Die Vorrichtung 10.1 wurde nicht durch das Drehen des erwähnten Ritzels geschwenkt. Daher entspricht der Raupenabstand A1 dem Abstand A der beiden Düsen. Da R2 durch eine der Düsen verläuft ist der Abstand A1 maximal. Die Vorrichtung 10.2 hingegen wurde durch das Drehen des erwähnten Ritzels geschwenkt und der Raupenabstand A2 ist daher kleiner als der Abstand A der beiden Düsen (A = A1 > A2).

In Fig. 6 ist nur ein Teil 14.1, 14.4 der Aufhängung sichtbar. Das Zahnsegment, das Ritzel und die weiteren Elemente sind nicht gezeigt. Ausserdem ist diese Zeichnung nicht massstäblich.

Fig. 7 zeigt weitere Details einer möglichen Maschine 40. Das Objekt 20 ist nicht gezeigt, da es sonst einen Teil der Elemente verdecken würde. Es sind die beiden Vorrichtungen 10.1 und 10.2 in einer perspektivischen Darstellung gezeigt und es ist eine durchgehende Welle 13.1 vorgesehen, die durch das manuelle Drehen eines Knaufs 41 gedreht werden kann. Die Drehbewegung der Welle 13.1 wird über ein erstes Ritzel (nicht zu erkennen) auf ein Zahnsegment 12 der Vorrichtung 10.1 und über ein zweites Ritzel (nicht zu erkennen) auf ein Zahnsegment 12 der Vorrichtung 10.2 übertragen. Durch das Drehen des Knaufs 41 können die Aufhängungen beider Vorrichtungen 10.1, und 10.2 geschwenkt werden. Dadurch lässt sich, wie bereits beschrieben, der Raupenabstand stufenlos verändern. Neben einigen Elementen, die nicht erfindungswesentlich sind, ist in Fig. 7 die Leimzufuhr 42 gezeigt. Wie man erkennen kann, hat die Leimzufuhr zwei separate Leitungen, d.h. je eine Leitung pro Düse 11.1, 11.2. Eine Steuerung der Maschine 40 kann so ausgelegt sein, dass die Leimzufuhr gleichzeitig, oder, wie anhand von Fig. 5 erläutert, zeitlich versetzt erfolgt. Der zeitliche Versatz ist bevorzugt, da man damit den räumlichen Versatz B1, der durch das Verdrehen geschieht, ausgleichen kann.

In einer anderen Ausführungsform der Maschine ist pro Vorrichtung 10.1, 10.2 nur eine Leimzufuhr vorgesehen. In diesem Fall umfasst mindestens je eine der Düsen ein Schliessorgan, z.B. ein Ventil, um den räumlichen Versatz B1 eliminieren oder reduzieren zu können.

In einer weiteren bevorzugten Ausführungsform ist die Steuerung so ausgelegt, dass ein intermittierender Raupenauftrag möglich ist. Jede einzelne Raupe kann in diesem Fall punkt- oder strichförmig aufgetragen werden.

Vorzugsweise wird durch die Kombination aus Ritzel und Zahnsegment eine Untersetzung ins Langsame erreicht. Besonders bevorzugt ist eine Ausführungsform, wo pro Umdrehung der Welle 13.1 eine lineare Vergrösserung oder Verkleinerung des Raupenabstands A1 oder A2 erzielt wird.

Weiter bevorzugt sind Ausführungsformen bei denen an der Maschine eine mechanische und/oder elektrische Anzeige vorgesehen ist, um die Verstellung des Raupenabstands A1 oder A2 anzuzeigen. Besonders bevorzugt ist eine Ausführungsform bei der es eine Rückkopplung zwischen dem eingestellten Raupenabstand und dem zeitlichen Versatz gibt. In diesem Fall ist die Steuerung in der Lage aus dem momentan eingestellten Raupenabstand den notwendigen zeitlichen Versatz zwischen dem Leimaustritt aus der ersten Düse 11.1 und dem Leimaustritt aus der zweiten Düse 11.2 zu ermitteln.

In einer weiteren Ausführungsform weist das bogenförmige Zahnsegment 12 eine Aussenverzahnung 12.1 auf, wie in Fig. 1 zu erkennen.

In einer weiteren Ausführungsform weist die Maschine 30 oder 40 eine Welle auf, die durch einen Motor angetrieben werden kann.

Bei einer weiteren Ausführungsform der Erfindung verläuft die Rotationsachse R2 durch keine der Düsen 11.1, 11.2 hindurch, sondern sie verläuft vorzugsweise zwischen den Düsen 11.1, 11.2. Bevorzugt ist in diesem Fall eine symmetrischen Anordnung, bei der beide Düsen 11.1, 11.2 den gleichen Abstand zur Rotationsachse R2 haben.

Die Maschine kann 2, 3 oder mehr parallel zueinander angeordnete Düsen aufweisen. Bei einer ungeradzahligen Anzahl von Düsen kann die Rotationsachse R2 vorzugsweise durch die mittlere Düse verlaufen.

Bei der erfindungsgemässen Maschine 30 oder 40 handelt es sich vorzugsweise um eine Maschine, die im Zusammenhang mit dem Binden von Papier (z.B. einem Buchblock), oder Karton eingesetzt wird.

In einer besonders bevorzugten Ausführungsform beträgt der Abstand benachbarter Düsen A=10mm. Damit ist eine stufenlose und sehr präzise Verstellbarkeit zwischen 0 und 10mm möglich, falls die Rotationsachse R2 durch eine der beiden Düsen hindurch verläuft.

Die Maschinen 30 oder 40 können so ausgelegt sein, dass sie einen Buchblock mit einer Buchblockdicke zwischen 1 und 100mm verarbeiten können. Die Buchblocklänge kann zum Beispiel zwischen 100mm und 600mm liegen. Typischerweise liegt die Geschwindigkeit der translatorischen Relativbewegung B zwischen 5 m/min und 200 m/min.

Die Maschinen 30 oder 40 können einen Heizteil umfassen, um den Leim fliessfähig zu machen oder fliessfähig zu erhalten.

Je nach Ausführungsform kann mit der vorliegenden Erfindung die Wellpappe mit einer Geschwindigkeit zwischen 100 m/min und 300 m/min, vorzugsweise mit einer Geschwindigkeit zwischen 120 m/min und 180 m/min, an der Düse vorbeibewegt werden.

Bei einer bevorzugten Ausführungsform wird ein Stillstandsdruck des Klebstoffs in der Düse vorgegeben, um nach dem Anfahren der Vorrichtung sofort Klebstoff in der gewünschten Menge abgeben zu können. Durch eine solche Massnahme kann die Vorrichtung jederzeit gestoppt werden, um dann erneut anzulaufen. Der Ausschuss wird dadurch wesentlich reduziert.

## Patentansprüche

1. Vorrichtung (10; 10.1, 10.2) zum Aufbringen von fliessfähigem Leim in zwei im Wesentlichen parallel verlaufenden Bahnen (23, 24) auf ein Objekt (20),
wobei die Vorrichtung (10; 10.1, 10.2) umfasst:
zwei Düsen (11.1, 11.2),
eine Aufhängung an der die beiden Düsen (11.1, 11.2) mechanisch gemeinsam so befestigt und zueinander angeordnet sind, dass ihr =gegenseitiger Abstand (A) vorgegeben ist, **gekennzeichnet dadurch**
ein bogenförmiges Zahnsegment (12), das mit der Aufhängung verbunden ist,
ein Ritzel (13), das in das Zahnsegment (12) eingreift, wobei eine Rotation des Ritzels (13) um eine Ritzelachse (R1) in eine Rotation des Zahnsegments (12) um eine Rotationsachse (R2) umgesetzt wird und dabei die Aufhängung um die Rotationsachse (R2) geschwenkt wird,
wobei durch das Schwenken der Aufhängung der Abstand (A1, A2) zwischen den parallel verlaufenden Bahnen (23, 24) einstellbar ist.

2. Vorrichtung (10; 10.1, 10.2) nach Anspruch 1, **dadurch gekennzeichnet, dass** eine Steuerung vorgesehen ist, um Leimabgabe der beiden Düsen (11.1, 11.2) in einer Anlaufphase zeitlich nacheinander vorzunehmen, um einen Versatz (B1) der parallel verlaufenden Bahnen (23) ausgleichen zu können.

3. Vorrichtung (10; 10.1, 10.2) nach Anspruch 1 oder 2, **dadurch gekennzeichnet, dass** es sich bei dem bogenförmigen Zahnsegment (12) um ein Zahnsegment mit Aussenverzahnung (12.1) handelt.

4. Vorrichtung (10; 10.1, 10.2) nach Anspruch 1 oder 2, **dadurch gekennzeichnet, dass** das Ritzel (13) auf einer Welle (13.1) sitzt und mittels der Welle (13.1) manuell oder durch einen Motor angetrieben werden kann.

5. Vorrichtung (10; 10.1, 10.2) nach einem der vorhergehenden Ansprüche, **dadurch gekennzeichnet, dass** der Durchmesser und die Zähnezahl des Ritzels (13) so gewählt sind, dass im Zusammenspiel mit dem Zahnsegment (12) eine Untersetzung ins Langsame erfolgt.

6. Vorrichtung (10; 10.1, 10.2) nach einem der vorhergehenden Ansprüche, **dadurch gekennzeichnet, dass** die Rotationsachse (R2) durch eine der Düsen (11.1) hindurch verläuft und diese Düse (11.1) beim Ausführen der Schwenkbewegung seine räumliche Lage in Bezug auf das Objekt (20) nicht verändert.

7. Vorrichtung (10; 10.1, 10.2) nach Anspruch 6, **dadurch gekennzeichnet, dass** beim Ausführen der Schwenkbewegung die andere Düse (11.2) eine Drehbewegung um die Rotationsachse (R2) ausführt, wobei der maximal einstellbare Abstand (A1) der parallel verlaufenden Bahnen (23, 24) durch den gegenseitigen Abstand (A) der beiden Düsen (11.1, 11.2) definiert ist.

8. Vorrichtung (10; 10.1, 1.0.2) nach Anspruch 7, **dadurch gekennzeichnet, dass** der Abstand (A1, A2) der parallel verlaufenden Bahnen (23, 24) zwischen 0 und dem maximal einstellbaren Abstand (A1) durch die Rotation des Ritzels (13) verstellbar ist.

9. Maschine (30; 40) zum Seitenbeleimen von unterschiedlich dicken Objekten (20) durch das Aufbringen von fliessfähigem Leim in zwei im Wesentlichen parallel verlaufenden Bahnen (23, 24) auf das Objekt (20), **dadurch gekennzeichnet, dass** das Aufbringen der zwei Bahnen (23, 24) auf das Objekt (20) durch mindestens eine Vorrichtung (10.1, 10.2) nach einem der Ansprüche 1 bis 8 erfolgt, wobei es sich bei dem Objekt (20) um Blätter oder Kartons oder Bücher handelt.

10. Maschine (30; 40) nach Anspruch 9, **dadurch gekennzeichnet, dass** eine Relativbewegung zwischen dem Objekt (20) und der Vorrichtung (10; 10.1, 10.2) ausgeführt wird, wobei die Bewegungsrichtung (B) der Relativbewegung im Wesentlichen parallel zu den beiden Bahnen (23, 24) verläuft.

11. Maschine (30; 40) nach Anspruch 9 oder 10, **dadurch gekennzeichnet, dass** die Rotationsachse (R2) senkrecht zu der Bewegungsrichtung (B) steht und vorzugsweise zwischen den beiden Bahnen (23, 24) hindurch tritt oder eine der beiden Bahnen (23, 24) schneidet.

12. Maschine (30; 40) nach einem der Ansprüche 9 bis 11, **dadurch gekennzeichnet, dass** es sich um einen PUR-Leim oder Hotmelt-Leim handelt.

13. Verfahren zum Aufbringen von fliessfähigem Leim in zwei im Wesentlichen parallel verlaufenden Bahnen (23, 24) auf ein Objekt (20), wobei eine Vorrichtung (10; 10.1, 10.2) zum Einsatz kommt, die
zwei Düsen (11.1, 11.2),
eine Aufhängung an der die beiden Düsen (11.1, 11.2) mechanisch so befestigt und zueinander angeordnet sind, dass ihr gegenseitiger Abstand (A) vorgegeben ist, **gekennzeichnet durch**
ein bogenförmiges Zahnsegment (12), das mit der Aufhängung verbunden ist, und
ein Ritzel (13), das in das Zahnsegment (12) eingreift, umfasst
wobei folgende Schritte ausgeführt werden:
Drehen des Ritzels (13) um das Zahnsegment (12) zu bewegen und die Aufhängung samt mindestens einer der Düsen (11.1, 11.2) zu schwenken,
wobei sich **durch** das Schwenken der Abstand (A1, A2) der parallel verlaufenden Bahnen (23, 24) auf dem Objekt (20) verändert,
Ansteuern der beiden Düsen (11.1, 11.2), um Leim in Form der parallel verlaufenden Bahnen (23, 24) auf das Objekt (20) aufzutragen,
Erzeugen einer translatorischen Relativbewegung zwischen den Düsen (11.1, 11.2) und dem Objekt (20).

14. Verfahren nach Anspruch 13, **dadurch gekennzeichnet, dass** das Ansteuern der beiden Düsen (11.1, 11.2) zeitlich versetzt erfolgt, um einen räumlichen Versatz zwischen dem Beginn der beiden parallel verlaufenden Bahnen (23, 24) auszugleichen.

## Claims

1. Apparatus (10; 10.1, 10.2) for applying a flowable adhesive onto an object (20) in two tracks (23, 24) which extend substantially parallel, with the apparatus (10; 10.1, 10.2) comprising:
two nozzles (11.1, 11.2);
a suspension on which the two nozzles (11.1, 11.2) are mechanically jointly fastened and are arranged with respect to each other in such a way that their mutual distance (A) is predetermined, **characterized by** an arched segmental rack (12) which is connected with the suspension;
a pinion (13) which engages in the segmental rack (12), with a rotation of the pinion (13) about a pinion axis (R1) being converted into a rotation of the segmental rack (12) about a rotational axis (R2) and the suspension being pivoted thereby about the rotational axis (R2),
wherein the distance (A1, A2) between the parallel extending tracks (23, 24) is adjustable by the pivoting of the suspension.

2. Apparatus (10; 10.1, 10.2) according to claim 1, **characterized in that** a control unit is provided in order to make the delivery of adhesive of the two nozzles (11.1, 11.2) in a start-up phase in a temporally successive manner in order to enable compensating an offset (B1) of the two parallel extending tracks (23).

3. Apparatus (10; 10.1, 10.2) according to claim 1 or 2, **characterized in that** the arched segmental rack (12) concerns a segmental rack with outside gearing (12.1).

4. Apparatus (10; 10.1, 10.2) according to claim 1 or 2, **characterized in that** the pinion (13) sits on a shaft (13.1) and can be driven by means of the shaft (13.1) manually or through a motor.

5. Apparatus (10; 10.1, 10.2) according to one of the preceding claims, **characterized in that** the diameter and the number of teeth of the pinion (13) are chosen in such a way that a gear reduction to slow occurs in cooperation with the segmental rack (12).

6. Apparatus (10; 10.1, 10.2) according to one of the preceding claims, **characterized in that** the rotational axis (R2) extends through one of the nozzles (11.1) and said nozzle (11.1) does not change its spatial position with respect to the object (20) when performing a pivoting motion.

7. Apparatus (10; 10.1, 10.2) according to claim 6, **characterized in that** when performing the pivoting motion the other nozzle (11.2) performs a rotational motion about the rotational axis (R2), with the maximum adjustable distance (A1) of the parallel extending tracks (23, 24) being defined by the distance (A) of the two nozzles (11.1, 11.2) from each other.

8. Apparatus (10; 10.1, 10.2) according to claim 7, **characterized in that** the distance (A1, A2) of the parallel extending tracks (23, 24) between 0 and the maximum adjustable distance (A1) is adjustable by the rotation of the pinion (13).

9. Machine (30; 40) for laterally applying adhesive to objects (20) of different thickness by applying flowable adhesive in two substantially parallel extending tracks (23, 24) onto the object (20), **characterized in that** the application of the two tracks (23, 24) onto the object (20) occurs by means of at least one apparatus (10.1, 10.2) according to one of the claims 1 to 8, with the object (20) concerning sheets or cardboard or books.

10. Machine (30; 40) according to claim 9, **characterized in that** a relative motion is performed between the object (20) and the apparatus (10; 10.1, 10.2), with the direction of movement (B) of the relative movement extending substantially parallel to the two tracks (23, 24).$

11. Machine (30; 40) according to claim 9 or 10, **characterized in that** the rotational axis (R2) stands perpendicular to the direction of movement (B) and preferably passes between the two tracks (23, 24) or intersects one of the two tracks (23, 24).

12. Machine (30; 40) according to one of the claims 9 to 11, **characterized in that** it concerns PUR adhesive or hotmelt adhesive.

13. Method for applying flowable adhesive in two substantially parallel extending tracks (23, 24) onto an object (20), with an apparatus (10; 10.1, 10.2) being used which comprises
two nozzles (11.1, 11.2);
a suspension on which the two nozzles (11.1, 11.2) are mechanically jointly fastened and are arranged with respect to each other in such a way that their distance (A) from each other is predetermined, **characterized by**
an arched segmental rack (12) which is connected with the suspension, and a pinion (13) which engages in the segmental rack (12),
wherein the following steps are performed:
rotation of the pinion (13) in order to move the segmental rack (12) and pivoting the suspension plus the at least one of the nozzles (11.1, 11.2), with the distance (A1, A2) of the parallel extending tracks (23, 24) on the object changing by the pivoting; triggering of the two nozzles (11.1, 11.2) in order to apply adhesive in the form of the parallel extending tracks (23, 24) onto the object;
generating a translational relative motion between the nozzles 11.1, 11.2) and the object (20).

14. Method according to claim 13, **characterized in that** the triggering of the two nozzles (11.1, 11.2) occurs in a temporally offset way in order to compensate a spatial offset between the start of the two parallel extending tracks (23, 24).

## Revendications

1. Dispositif (10 ; 10.1, 10.2) permettant d'appliquer sur un objet (20) de la colle fluide en deux bandes (23, 24) s'étendant essentiellement parallèlement, dans lequel le dispositif (10 ; 10.1, 10.2) comprend:
deux buses (11.1, 11.2),
une suspension au niveau de laquelle les deux buses (11.1, 11.2) sont fixées conjointement et mécaniquement, et disposées l'une par rapport à l'autre de façon telle que leur écartement réciproque (A) est prédéfini,
**caractérisée par** un segment denté (12) en forme d'arc qui est relié à la suspension,
un pignon (13) qui s'insère dans le segment denté (12), où une rotation du pignon (13) autour d'un axe de pignon (R1) est convertie en une rotation du segment denté (12) autour d'un axe de rotation (R2), la suspension étant alors pivotée autour de l'axe de rotation (R2),
dans lequel par le pivotement de la suspension, on peut régler l'écartement (A1, A2) entre les bandes (23, 24) qui s'étendent parallèlement.

2. Dispositif (10 ; 10.1, 10.2) selon la revendication 1, **caractérisé en ce qu'**on prévoit une commande permettant d'entreprendre lors d'une phase de démarrage une décharge de colle depuis les deux buses (11.1, 11.2) l'une après l'autre dans le temps afin de pouvoir équilibrer un décalage (B1) des bandes (23) qui s'étendent parallèlement.

3. Dispositif (10 ; 10.1, 10.2) selon la revendication 1 ou 2, **caractérisé en ce qu'**il s'agit concernant le segment denté (12) en forme d'arc d'un segment denté présentant une denture externe (12.1).

4. Dispositif (10 ; 10.1, 10.2) selon la revendication 1 ou 2, **caractérisé en ce que** le pignon (13) repose sur un arbre (13.1) et peut être entraîné manuellement au moyen de l'arbre (13.1) ou par un moteur.

5. Dispositif (10 ; 10.1, 10.2) selon l'une des revendications précédentes, **caractérisé en ce que** le diamètre et le nombre de dents du pignon (13) sont sélectionnés de façon telle qu'en collaboration avec le segment denté (12), il se produit une démultiplication vers une vitesse lente.

6. Dispositif (10 ; 10.1, 10.2) selon l'une des revendications précédentes, **caractérisé en ce que** l'axe de rotation (R2) s'étend à travers une des buses (11.1) et **en ce que** cette buse (11.1), lors de l'exécution du déplacement de pivotement, ne modifie pas sa position spatiale par rapport à l'objet (20).

7. Dispositif (10 ; 10.1, 10.2) selon la revendication 6, **caractérisé en ce que** lors de l'exécution du déplacement de pivotement, l'autre buse (11.2) exécute un déplacement de rotation autour de l'axe de rotation (R2), l'écartement maximum réglable (A1) des bandes (23, 24) qui s'étendent parallèlement étant défini par l'écartement réciproque (A) des deux buses (11.1, 11.2).

8. Dispositif (10 ; 10.1, 10.2) selon la revendication 7, **caractérisé en ce que** l'écartement (A1, A2) des bandes (23, 24) qui s'étendent parallèlement peut être réglé entre 0 et l'écartement maximum réglable (A1) par la rotation du pignon (13).

9. Machine (30, 40) d'encollage latéral d'objets (20) d'épaisseurs différentes par l'application sur l'objet (20) de colle fluide en deux bandes (23, 24) qui s'étendent essentiellement parallèlement,
**caractérisée en ce que** l'application des deux bandes (23, 24) sur l'objet (20) se fait par au moins un dispositif (10.1, 10.2) selon l'une des revendications 1 à 8, et il s'agit concernant l'objet (20) de feuilles ou de cartons ou de livres.

10. Machine (30 ; 40) selon la revendication 9, **caractérisée en ce qu'**un déplacement relatif est exécuté entre l'objet (20) et le dispositif (10 ; 10.1, 10.2), le sens de déplacement (B) du déplacement relatif s'étendant essentiellement parallèlement aux deux bandes (23, 24).

11. Machine (30 ; 40) selon la revendication 9 ou 10, **caractérisée en ce que** l'axe de rotation (R2) repose perpendiculairement au sens de déplacement (B) et traverse de préférence entre les deux bandes (23, 24) ou coupe une des deux bandes (23, 24).

12. Machine (30 ; 40) selon l'une des revendications 9 à 11, **caractérisée en ce qu'**il s'agit d'une colle PUR ou d'une colle thermofusible.

13. Procédé d'application de colle fluide sur un objet (20) en deux bandes (23, 24) s'étendant essentiellement parallèlement, dans lequel on utilise un dispositif (10 ; 10.1, 10.2) qui comprend :
deux buses (11.1, 11.2),
une suspension au niveau de laquelle les deux buses (11.1, 11.2) sont fixées conjointement et mécaniquement, et disposées l'une par rapport à l'autre de façon telle que leur écartement réciproque (A) est prédéfini,
**caractérisée par** un segment denté (12) en forme d'arc qui est relié à la suspension,
un pignon (13) qui s'insère dans le segment denté (12),
dans lequel les étapes suivantes sont exécutées :
rotation du pignon (13) pour déplacer le segment denté (12) et faire pivoter la suspension y compris au moins une des buses (11.1, 11.2), suite à quoi, par le pivotement, on modifie l'écartement (A1, A2) des bandes (23, 24) qui s'étendent parallèlement sur l'objet (20),
commande des deux buses (11.1, 11.2) pour appliquer sur l'objet (20) de la colle sous la forme des bandes (23, 24) s'étendant essentiellement parallèlement,
génération d'un déplacement relatif de translation entre les buses (11.1, 11.2) et l'objet (20).

14. Procédé selon la revendication 13, **caractérisé en ce que** la commande des deux buses (11.1, 11.2) se fait de façon décalée dans le temps pour équilibrer un décalage spatial entre le début des deux bandes (23, 24) qui s'étendent parallèlement.
